# EUROPÄISCHE PATENTSCHRIFT

(11) **EP 0 172 976 B1**
(45) Veröffentlichungstag und Bekanntmachung des Hinweises auf die Patenterteilung: **26.10.1988**
(21) Anmeldenummer: 84710029.4
(22) Anmeldetag: 22.08.1984
(51) Int. Cl.: B65B 69/00

(54) **Sackschneide- und Sackentleerungsvorrichtung**
Bag cutting - and bag emptying device
Dispositf pour couper et vider des sacs

(43) Veröffentlichungstag der Anmeldung: 05.03.1986
(73) Patentinhaber: LUCO-TECHNIC GMBH Verfahrenstechnische Anlagen, D-6474 Ortenberg 2 Lissberg (DE)
(72) Erfinder:
(74) Vertreter: UEXKÜLL & STOLBERG

(56) Entgegenhaltungen:
- DE-A- 2 554 659
- DE-B- 1 249 770
- DE-U- 8 322 350
- US-A- 2 660 324
- US-A- 3 835 985
- US-A- 4 060 111

## Beschreibung

Die Erfindung betrifft eine Sackschneide- und Sackentleerungsvorrichtung, bestehend aus einer Sacktransportstation mit Fördermitteln und einem in Förderrichtung dahinter angeordnetem Leitblech, das zu einer Sackschneidestation mit auf parallelen Wellen angeordneten Kreismessern führt, einer sich anschliessenden Übergabeschurre, einer sich anschliessenden Siebtrommel mit AusJaufsammelkasten und Schwingsieb zur Trennung von Leersackmaterial, Schüttgut und Überkornanteil.

Eine derartige Sackschneide- und Sackentleerungsvorrichtung ist aus der DE-A 2554659 bekannt. Ein Nachteil dieser Vorrichtung besteht darin, dass die Sacktransportstation mit ihren Fördermitteln ausserhalb der in einem Gehäuse untergebrachten Vorrichtung angeordnet ist, so dass das Abladen bzw. Vereinzeln der Säcke mittels gesonderter Vorrichtungen vorgenommen werden muss, wobei das beim Transport oder Vereinzeln der Säcke versehentlich austretende Schüttgut verlorengeht. Ausserdem kann bei einer zu grossen Anhäufung von Säcken im Aufgabebehälter eine Blockierung der Sackschneidestation erfolgen.

Man kann zwar dieser bekannten Vorrichtung gemäss DE-A 2554659 eine Sackvereinzelungsvorrichtung gemäss DE-GM-A 8322350.9 zuordnen, um ein aus Einzelgebinden bestehendes Haufwerk in eine geordnete gleichgerichtete und annähernd abstandsgleiche Sackfolge zu bringen. Mit dieser Vorrichtung erfolgt die ungeordnete Sackaufgabe in einen in Förderrichtung mit Bodenhubtisch ausgerüsteten Sammeltrichter, der die Säcke schrittweise bis zur Höhe einer Abwurfkante heranführt, von der sie durch eine entsprechend angeordnete Aushubwalze abgehoben und auf mehrere ansteigend hintereinander angeordnete Bandförderer, deren Bandbreite der doppelten Sacklänge entspricht, aufgegeben werden.

Diesem Förderer ist rechtwinklig ein um die Sacklänge tiefer gesetzter weiterer Bandförderer mit einer lediglich einer der Sackbreite entsprechenden Nutzbreite zugeordnet, der im Übergabebereich durch eine Muldenwand abgegrenzt ist, so dass die Säcke durch den vorlaufenden Endförderer abgezogen und gleichgerichtet werden, wobei eine abstandsgleiche Folge der Säcke durch Lichtschranken eingestellt wird. Nach Entleerung des Hubbodens muss dieser jedoch zunächst wieder in seine untere Ausgangslage gebracht werden, um eine Folgebeschickung durch den Gabelstapler einleiten zu können. Ferner muss der Aufgabebehälter mit einem in unregelmässigen Folgeabständen nach oben führenden Hubtisch ausgerüstet werden, der jeweils bei Nichtbelegung der Abwurfkante des Behälters bei entsprechender Kontrolle durch eine mechanische oder optische Abtastvorrichtung in eine neu einzustellende Abgabehöhe gefahren werden muss. Bei dieser relativ komplizierten Einrichtung hat die Aushubwalze durchgehende und sich über ihre Länge erstreckende Aushubelemente, so dass die Säcke ohne Abstandsveränderung auf die nachfolgende Bandkombination aufgegeben und erst hier durch die sich von Band zu Band steigende Geschwindigkeit bei abnehmender Bandsteigung etwas entzerrt und in etwas vergrössertem Abstand zueinander auf das schmale zur Maschine gerichtete Aufgabeband abgegeben werden. Trotzdem bleibt der Nachteil, dass der Hubboden erst nach Rückführung in seine Ausgangslage neu beschickt werden kann und eine kontinuierliche Versorgung der nachgeordneten Sackschneide- und Entleerungsvorrichtung nicht möglich ist. Ein Verlust an Schüttgut aus vorzeitig aufplatzenden Säcken wird nicht verhindert.

Weitere bekannte Sackvereinzelungsanlagen z.B. gemäss DE-A 3139 503 erfordern eine geordnete Sackaufgabe und werden ebenfalls nach dem Prinzip mehrere aufeinanderfolgender mit zunehmender Geschwindigkeit betriebener und in ihrer Neigung veränderbarer Förderer gebildet. Sie haben eine gesonderte Vorordnung der Säkke und sind nicht für die Auflösung eines ungeordneten Haufwerkes geeignet.

Ferner sind aus der DE-A 3021 367 Depalettieranlagen bekannt, mit denen Einzelgebinde in beliebig steuerbaren Folgeabständen aus der jeweils zur Entleerung anstehenden Schichtlage der Palette heraus abgegeben werden können, wobei die Palette mit einer Hubboden-Kippvorrichtung zusammenarbeitet und der Zeittakt der Abgabe und der Veränderung der Höhenlage des Hubbodens durch eine Programmsteuerung ermöglicht wird. Eine taktgleiche Beschickung einer Sackschneide- und Entleerungsvorrichtung ist jedoch nur bei Einsatz von mindestens zwei derartigen wechselseitig betriebenen Vorrichtungen möglich.

Aufgabe der Erfindung ist es, eine Vorrichtung der eingangs beschriebenen Art vorzuschlagen, die unabhängig vom Füllstand, d.h. von der Restbeladung des Aufgabebehälters, jederzeit nachbeschickt werden kann, so dass die Sackschneide- und Entleerungsvorrichtung in gleichmässigen Folgeschritten beschickt wird und ein kontinuierlicher Schüttgutstrom bei sorgfältiger Trennung vom Sackmaterial und Überkornanteilen abgegeben werden kann, ohne dass Füllgut von vorzeitig in der Sacktransportstation aufplatzenden Säcken verlorengeht.

Zur Lösung dieser Aufgabe wird eine Sackschneide- und Entleerungsvorrichtung der eingangs geschilderten Art vorgeschlagen, die gemäss Kennzeichen des Hauptanspruches ausgebildet ist, wobei bevorzugte Ausführungsformen in den Unteransprüchen ausgeführt sind.

Dadurch, dass im Aufgabebehälter die Förderglieder sowie eine an sich bekannte zur Sackschneidevorrichtung abgebbar ausgebildete Sackaushubwalze für die mehrreihige Aufgabe von Säcken in die Sackschneide- und Entleerungsvorrichtung angeordnet sind und an der aufgabenseitigen Rückwand des Aufgabebehälters ein Gleitblech zur Führung des aus beschädigten Säcken ausgetretenen Schüttgutes in den oberen Auslaufbereich der Siebtrommel einmündet, wird eine gleichmässige Vereinzelung und Zufuhr der Säcke zu der Sackschneidestation ermöglicht und ein Gutverlust vermieden.

Die etwa parallele Reihenbildung der Säcke und deren Abstand wird durch die Längsteilung der in Abschnitten an dem Umfang der Sackaushubwalze achsparallel angeordneten Hubleisten ermöglicht. Die Kreismesser der Sackschneidevorrichtung sind vorzugsweise auf vier paarweise koaxial einander zugerichteten, separat antreibbaren Wellen jeweils mehrzahlig in vorbestimmter Teilung in Achsrichtung so angeordnet, dass jeder Sack unabhängig von seiner Ausrichtung mehrfach schneidbar und über eine Übergabeschurre zur Trennung des Leersackmaterials vom Schüttgut und des Überkornanteiles einer an sich bekannten Siebtrommel mit Auslaufsammelkasten und Schwingsieb zuleitbar ist.

Die mehrreihige und in ihrer Breite durch die Länge der Sackaushubwalze bestimmte Ausbildung der Sackschneidevorrichtung für den gegebenenfalls gleichzeitigen Schnitt mehrerer Säcke ermöglicht eine wesentliche Erhöhung der Durchsatzleistung, wobei die mehrgliedrige Förderstrecke zuerst einen mit Hubelementen versehenen ansteigenden Kratzförderer mit Zwischenboden aufweist, der zum Teil den Boden des Aufgabebehälters bildet und an dessen Abgabebereich sich als weitere Förderelemente eine zur Sackaushubwalze geneigte Ablaufbahn anschliesst.

Eine exakte Ausrichtung der Lage der Säcke zur Transportrichtung ist nicht erforderlich, da die Kreismesser auf den vier paarweise koaxial einander zugerichteten Wellen jeden Sack unabhängig von seiner Ausrichtung zur Transportrichtung mehrfach schneiden, so dass die Trennung des Schüttgutes von dem zerschnittenen Sackmaterial in der Siebtrommel mit höchstem Wirkungsgrad erfolgt.

Der Kratzförderer ist vorzugsweise als Kettenschubförderer ausgebildet, wobei die Hubelemente aus profilierten Leisten aus z.B. Hartholz bestehen und über den Zwischenboden gleiten. Durch die unterschiedlichen Werkstoffe des meist aus Metallblech bestehenden Zwischenbodens und der aus Hartholz gefertigten Hubleisten werden die Reibungsverluste verringert.

Einer gegebenenfalls möglichen Überbelegung der Sackschneidevorrichtung wird dadurch begegnet, dass im Übergabebereich der Säcke auf die Sackaushubwalze eine Lichtschranke als Regelglied angeordnet ist, die bei Unterbrechung ihres Strahlenganges durch die mit schubweise aufgegebenen Säcken belegte Sackaushubwalze jeweils den Stop des Antriebes des Kratzförderers veranlasst, bis die Sackaushubwalze für eine Neubelegung zur weiteren Abgabe frei ist.

Durch diese Massnahme wird die Sackentleerungsvorrichtung nicht überbelastet bzw. überfüllt und damit Gutverlustvermieden.

Die Siebtrommel ist in einem zumindest partiell. als Trommelgehäuse ausgebildeten Traggestell gelagert, wobei das Traggestell mit dem Hauptrahmen des Maschinengestelles verbunden ist; die beiden ein- und auslaufseitigen Begrenzungen des Trommelgehäuses sind weitere Bestandteile des den Aufgabebehälter und die Austragsschurre für das Leersackmaterial einschliessenden Gesamtgehäuses. Auch die Sackschneidevorrichtung ist mit ihrer Übergabeschurre dem Gesamtgehäuse verbunden, so dass die gesamte Vorrichtung eine Einheit ist. Ferner kann eine der in den Aufgabebehälter führenden längsseitigen Wandungen des Gesamtgehäuses über eine Teillänge zum Kratzförderer geneigt ausgebildet sein, wobei für die Aufnahme eines Entstaubungsfilters auf der gegenüberliegenden längsseitigen Wandung des Gesamtgehäuses eine trichterförmige Erweiterung vorgesehen sein kann, damit bei pulverförmigen Produkten der an den Filtertaschen angesaugte Produktstaub zum Gutauslauf abgereinigt wird und nicht als Produktverlust aufscheint.

Die geneigte Ausbildung einer längsseitigen Wandung des Gesamtgehäuses erleichtert die Übergabe und das Erfassen der Einzelsäcke durch den Kratzförderer. Die an der gegenüberliegenden längsseitigen Wandung ausgebildete, trichterförmige Erweiterung ist nur notwendig, wenn der Entstaubungsfilter als Aufsatzfilter vorgesehen wird. Dieser erübrigt sich, wenn die Vorrichtung an eine zentrale Absaugvorrichtung anschliessbar ist, und die Rückführung des abgeschiedenen Gutes zur Vorrichtung nicht erforderlich erscheint.

Im folgenden wird die erfindungsgemässe Vorrichtung durch Zeichnungen erläutert. Es zeigen
Figur 1: eine teilweise geschnittene, schematische Seitenansicht der Sackschneide- und Sackentleerungsvorrichtung mit Entlade- und Vereinzelungsvorrichtung;
Figur 2: eine Draufsicht auf die Vorrichtung in der Schnittebene I-I aus Figur 1;
Figur3: einen senkrechten Schnitt durch die Vorrichtung in der Ebene 11-11 nach Figur 1.

Der Aufgabebehälter 5 für die als ungeordnetes Haufwerk eingebrachten und einer Entlade-und Vereinzelungsvorrichtung 10 zugeführten Säcke 11 wird nach unten durch einen, die Nebeneinanderlagerung mehrerer Säcke 11 über seine Breite ermöglichenden, mit Hubelementen 13 und Zwischenboden 14 versehenen, ansteigenden Kratzförderer 12, der als Kettenschubförderer 12.1 ausgebildet ist, abgeschlossen. Die Hubelemente 13 können aus profiliertem Hartholz ausgebildet sein.

Der Kettenschubförderer 12.1 führt auf eine in seinem Abgabebereich 5.1 angeordnete Ablaufbahn 15, die entweder als Schurre, oder wie hier gezeigt, als Rollenbahn 15.1 ausgebildet ist, zu einer Sackaushubwalze 16, die ihrerseits die Säkke 11 mehrreihig der dem Aufgabebehälter 5 verbundenen Sackschneidevorrichtung 17 zuführt.

Zur Taktung der Sackaufgabe in die Sackschneidevorrichtung 17 und damit auch zur Vermeidung von Staus gibt eine im Übergabereich der Säcke auf die Sackaushubwalze 16 oder im Übergabebereich 12.2 des Kettenschubförderers 12.1 zur Rollenbahn 15.1 angeordnete Lichtschranke 18.1 Impulse für die Stillsetzung des Antriebes des Kettenschubförderers 12.1, wobei diese Stillsetzung so lange aufrechterhalten wird, bis die Sackaushubwalze 16 für eine weitere Belegung mit Säcken 11 frei ist.

An der aufgabenseitigen Rückwand 5.2 des Aufgabebehälters 5 ist ein Gleitblech 5.3 zur Führung des aus beschädigten Säcken 11 austretenden Schüttgutes 11.2 in den oberen Auslaufbereich der Siebtrommel 21 vorgesehen.

Die Sackaushubwalze 16 ist über ihre Länge und ihren Umfang in drei jeweils um 120° versetzte Abschnitte 16.2 durch die Hubleisten 16.1 unterteilt, so dass die Säcke 11 zumindest in partiell versetzter Folge der verbundenen Sackschneidevorrichtung 17 zugeführt werden. Zwischen der Sackaushubwalze 16 und dem Abgabebereich 12.2 des Kettenschubförderers 12.1 ist eine den Staubaustritt hemmende Schürze 12.3 vorgesehen.

Die Sackschneidevorrichtung 17 besteht aus zwei paarweise, jeweils diametral angetriebene und mit zwei Kreismessern 19 bestückte Messerkombinationen 19.1, die in einem um die durchschnittliche Einschneidtiefe in den Sack 11 reduzierten Achsabstand 18 angebracht sind, wobei der Abstand 20.1 der auf den koaxial ausgerichteten Wellen 20 angeordneten Kreismesser 19 so ausgewählt ist, dass unabhängig von der Richtung des aufgegebenen Sackes 11 jeder Sack 11 mindestens zweimal durchschnitten wird.

Bei reduzierter Sackdicke, d.h. bei geringerem Sackgewicht gleicht eine federnde Auflage 17.2 die verringerte Dicke des Sackes 11 insoweit aus, dass wenigstens die oberen Kreismesser 19 den Sack 11 für die weitere Entleerung in die Siebtrommel 21 hinreichend öffnen. Die Sackschneidevorrichtung 17 hat in ihrem unteren Bereich eine Übergabeschurre 17.1, die in die Siebtrommel 21 führt.

Die Siebtrommel 21 ist in einem teilweise als Trommelgehäuse 2 ausgebildeten Traggestell 2.1 gelagert, das seinerseits mit dem Hauptrahmen 1 des Maschinengestells verbunden ist.

Den ein- und auslaufseitigen Begrenzungen 3 und 4 dieses Gehäuses 2, das letztlich Bestandteil eines den Aufgabebehälter 5 mit einschliessenden Gesamtgehäuses 6 ist, ist einlaufseitig ein Getriebemotor 22 als Antriebsmotor für die Siebtrommel 21, sowie die Lagerung 23 der durch je eine Welle 24 aufgenommenen Trommelantriebs- bzw. Tragrollen 25 verbunden, wobei entsprechende Lagerungen 23.1 der auslaufseitigen Begrenzung 4 des Trommelgehäuses 2 zugeordnet sind.

Mit dem Trommelgehäuse 2 ist als Bestandteil des Gesamtgehäuses 6 eine Austragsschurre 7 für das Leersackmaterial 11.1 verbunden. Das aus der Siebtrommel 21 austretende Schüttgut 11.2 wird über einen Auslaufsammelkasten 21.1 einem federnd aufgehängten und mit einem Vibrator 21.3 verbundenen Schwingsieb 21.2 zugeführt, wobei der Auslaufsammelkasten 21.1 und das Schwingsieb 21.2 durch einen federnden Balg 21.4 abgedichtet sind.

Der durch das Schwingsieb 21.2, das beispielsweise eine Maschenweite von 10 mm hat, abgeschiedene Überkornanteil 11.3 und gröbere Verunreinigungen werden durch einen gesonderten Austrag 21.5 abgeführt, während der eigentliche Siebboden des Schwingsiebes 21.2 über eine Schurre 21.6 und einen Auslauf 21.7 das Schüttgut 11.2 der weiteren Verarbeitung zuführt. Der Austrag 21.5 und der Auslauf 21.7 sind jeweils mit einer beweglichen Manschette 21.8 und 21.9 versehen. Gegenüber der geneigten Wandung 5.2 des Aufgabebehälters 5, über dessen geneigte Wandung 5.2 die Säcke 11 seitlich aufgegeben werden, befindet sich eine trichterförmige Erweiterung 8 des Gesamtgehäuses 6 zur Aufnahme eines Entstaubungsfilters 26. Dieser ist bei vorgesehener Rückführung des Produktstaubes zum Hauptgutstrom zweckmässig, während bei einer Entstaubung durch eine zentrale Absaugvorrichtung nur ein seitlich angeordneter Staubabsaugstutzen 27 am Gesamtgehäuse 6 notwendig ist.

## Patentansprüche

1. Sackschneide-undSaclcentleerungsvorrichtung bestehend aus einer Sacktransportstation mit Fördermitteln und einem in Förderrichtung dahinter angeordneten Leitblech (17.2), das zu einer Sackschneidestation mit auf parallelen Wellen (20) angeordneten Kreismessern (19) führt, einer sich anschliessenden Übergabeschurre (17.1), und einer sich anschliessenden Siebtrommel (21) mit Auslaufsammelkasten (21.1) und Schwingsieb (21.2) zur Trennung von Leersackmaterial (11.1), Schüttgut (11.2) und Überkornanteil (11.2) dadurch gekennzeichnet, dass die Sacktransportstation einen im Gehäuse der Vorrichtung befindlichen Aufgabebehälter (5) und in diesem zur Vereinzelung der Säcke Förderglieder (12/15) sowie eine zur Sackschneidevorrichtung (17) abgebbar ausgebildete Sackaushubwalze (16) für die mehrreihige Aufgabe von Säcken in die Sackschneidevorrichtung (17) aufweist, und dass an der aufgabenseitigen Rückwand (5.2) des Aufgabebehälters (5.1) ein Gleitblech (5.3) zur Führung von aus beschädigten Säcken (11) austretendem Schüttgut (11.2) vorgesehen ist, das in einen oberen Auslaufbereich der Siebtrommel (21) einmündet.

2. Vorrichtung nach Anspruch 1, dadurch gekennzeichnet, dass die Förderglieder (12/15) aus einem mit Hubelementen (13) versehenen ansteigenden Kratzförderer (12), der mit einem zwischen Obertrum und Untertrum angeordneten und die Auflage für die umlaufenden Hubelemente (13) bildenden Zwischenboden (14) ausgerüstet ist, und einer im Abgabebereich des Kratzförderers (12) zur Sackaushubwalze (16) geneigt gerichteten Ablaufbahn (15) bestehen.

3. Vorrichtung nach Anspruch 2, dadurch gekennzeichnet, dass der Kratzförderer (12) als Kettenschubförderer (12.1) ausgebildet ist.

4. Vorrichtung nach Anspruch 1 bis 3, dadurch gekennzeichnet, dass auf dem Umfang der Sackaushubwalze (16) achsparallel und versetzt angeordnete Hubleisten (16.1) vorgesehen sind.

5. Vorrichtung nach Anspruch 1, dadurch gekennzeichnet, dass die in den Aufgabebehälter (5) führende längsseitige Wandung (5.2) des Gesamtgehäuses (6) über eine Teillänge zum Kratzförderer (12) geneigt ausgebildet ist, und dass für die Aufnahme eines Entstaubungsfilters (26) auf der gegenüberliegenden längsseitigen Wandung (5.2) des Gesamtgehäuses (6) eine trichterförmige Erweiterung (8) vorgesehen ist.

6. Vorrichtung nach Anspruch 1 und 2, dadurch gekennzeichnet, dass die ein- und auslaufseitigen Begrenzungen (3 und 4) des Trommelgehäuses (2) Bestandteile des den Aufgabebehälter (5) und die Austragschurre (7) für das Leersackmaterial einschliessenden Gesamtgehäuses (6) sind, und die Sackschneidevorrichtung (17) sowie ihre Übergabeschurre (17.1) mit dem Gesamtgehäuse (6) verbunden sind.

7. Vorrichtung nach Anspruch 1 und 2, dadurch gekennzeichnet, dass im Übergabebereich (15.1) der Säcke (11) auf die Sackaushubwalze (16) eine Lichtschranke (18.1) als Regelglied angeordnet ist, die bei Unterbrechung ihres Strahlenganges durch die mit schubweise aufgegebenen Säcken belegte Sackaushubwalze (16) jeweils den Antrieb des Kratzförderers (12) anhält, bis die Sackaushubwalze (16) für eine Neubelegung frei ist.

## Claims

1. A bag-cutting and bag-emptying mechanism consists of a bag transport station having conveyor means and, arranged beyond them in the direction of conveyance, a guideplate (17.2) which leads to a bag-cutting station having circular knives (19) arranged on parallel shafts (20), following it a delivery chute (17.1) and then a screen drum (21) with a discharge collecting box (21.1) and an oscillating screen (21.2) for the separation of empty bag material (11.1), bulk material (11.2) and the proportion of oversize grains (11.2), characterised in that the bag transport station exhibits in the housing of the mechanism a feed container (5) and, in the latter, conveyor members (12/15) for singling the bags as well as a bag hoisting roll (16) constructed to be able to deliver to the bag cutting mechanism (17) for the feeding of bags in multiple rows into the bag cutting mechanism (17), and that on the rear wall (5.2) at the feed side of the feed container (5.1) there is provided for the guidance of bulk material (11.2) escaping from damaged bags (11) a slideplate (5.3) which opens into an upper discharge region of the screen drum (2).

2. A mechanism as in Claim 1, characterised in that the conveyor members (12/15) consist of a rising scraper conveyor (12) which is provided with lifting elements (13) and which is equipped with an intermediate bottom (14) arranged between the upper strand and the lower strand and forming the support for the circulating lifting elements (13), and a gravity way (15) in the delivery region of the scraper conveyor (12), directed on a slope towards the bag hoisting roll (16).

3. A mechanism as in Claim 2, characterised in that the scraper conveyor (12) is formed as a chain thrust conveyor (12.1).

4. A mechanism as in Claim 1 to 3, characterised in that on the circumference of the bag hoisting roll (16), lifting bars (16.1) are provided, arranged in parallel with the axis and offset.

5. A mechanism as in Claim 1, characterised in that the long sidewall (5.2) of the main housing (6), leading into the feed container (5), is made inclined to the scraper conveyor (12) along part of its length, and that for the reception of a dust- removal filter (26) a funnel-shaped widening (8) is provided on the opposite long sidewall (5.2) of the main housing (6).

6. A mechanism as in Claim 1 and 2, characterised in that the boundaries (3 and 4) on the inlet and outlet sides of the drum housing (2) are components of the main housing (6) enclosing the feed container (5) and the discharge chute (7) for the empty bag material, and the bag cutting mechanism (17) as well as its delivery chute (17.1) are connected to the main housing (6).

7. A mechanism as in Claim 1 and 2, characterised in that in the region (15.1) of transfer of the bags (11) to the bag hoisting roll (16), a light-barrier (18.1) is arranged as a regulating member which, upon interruption of the path of its beam by the bag hoisting roll (16) being occupied by bags delivered in batches, stops the drive of the scraper conveyor (12) from time to time until the bag hoisting roll (16) is free for reoccupation.

## Revendications

1. Dispositif pour couper et vider des sacs comportant un poste de transport des sacs muni d'organes de transport et, en aval de ce poste de transport, d'une tôle de guidage (17.2) qui aboutit à un poste de découpage des sacs comportant des couteaux circulaires (19) montés sur des arbres parallèles (20), une goulotte de transfert (17.1) en aval de ce dernier poste et en aval de cette goulotte un tambour à tamis (21) associé à une caisse collectrice de sortie (21.1) et à un tamis vibrant (21.2) assurant la séparation des sacs vides (11.1), du produit pulvérulent (11.2) et du reflux supérieur (11.3), caractérisé en ce que ledit poste de transport comporte un récipient d'ali- mention (5) disposé dans le carter du dispositif et renfermant des organes de transport (12/15) pour séparer ou espacer les sacs, ainsi qu'un rouleau de retrait des sacs (16) susceptible de transférer les sacs en plusieurs rangs dans ledit dispositif de découpage de sac (17), et en ce que la paroi arrière (5.2) du récipient alimentaire (5.1) comporte sur le côté d'amenée des sacs, une tôle de guidage (5.3) destinée à diriger le produit pulvérulent (11.2) s'échappant de sacs (11) endommagés vers une zone supérieure de sortie dudit tambour à tamis (21).

2. Dispositif selon la revendication 1, caractérisé en ce que lesdits organes de transport (12/15) comportent un transporteur de raclage montant (12) pourvu d'organes de levage (13) et associé à un plateau intermédiaire (14) disposé entre son compartiment supérieur et son compartiment inférieur de manière à faire fonction de support pour les organes de levage mobiles (13), et une goulotte d'évacuation (15) disposée dans la zone de sortie dudit transporteur de raclage (12) et inclinée en direction dudit rouleau de retrait (16).

3. Dispositif selon la revendication 2, caractérisé en ce que le transporteur de reclage (12) est constitué par un transporteur à chaîne de poussée (12.1).

4. Dispositif selon la revendication 1 à 3, caractérisé en ce que des baguettes de levage (16.1) sont disposés sur la périphérie dudit rouleau de retrait (16) de manière à être parallèles à l'axe de ce rouleau et à être décalées entre elles.

5. Dispositif selon la revendication 1, caractérisé en ce que la paroi longitudinale (5.2) du carter principal (6) qui aboutit dans le récipient d'alimentation (5) est inclinée sur une partie de sa longueur vers le transporteur de raclage (12) et en ce que la paroi longitudinale opposée (5.2) du carter principal (6) comporte un évasement (8) en forme d'entonnoir est destiné à recevoir un filtre de dépoussiérage (26).

6. Dispositif selon la revendication 1 et 2, caractérisé en ce que les éléments de délimitation (3 et 4) du carter de tambour (2), sur ses faces d'entrée et de sortie, forment des éléments du carter principal (6) qui renferme le récipient d'alimentation (5) et la goulotte d'évacuation (7) des sacs vides, et en ce que le dispositif de découpage (17) et sa goulotte de transfert (17.1) sont reliés au carter principal (6).

7. Dispositif selon la revendication 1 et 2, caractérisé en ce qu'il comporte, dans la zone de transfert (15.1) des sacs (11) vers le rouleau de retrait (16), un barrage photo-électrique (18.1) faisant fonction d'organe de régulation qui lors de l'interruption de son flux lumineux par le rouleau de retrait (16) recevant les sacs par paquets, provoque l'arrêt du transporteur de raclage (12) jusqu'à ce que ledit rouleau de retrait (16) soit dégagé pour recevoir une nouvelle charge.
